# EUROPÄISCHE PATENTSCHRIFT

(11) **EP 3 702 622 B1**
(45) Veröffentlichungstag und Bekanntmachung des Hinweises auf die Patenterteilung: **25.02.2026**
(21) Anmeldenummer: 19159473.8
(22) Anmeldetag: 26.02.2019
(51) Int. Cl.: F04D 19/04, F04D 29/60, F04D 29/64

(54) **VAKUUMSYSTEM**
VACUUM SYSTEM
SYSTÈME À VIDE

(43) Veröffentlichungstag der Anmeldung: 02.09.2020
(73) Patentinhaber: PFEIFFER VACUUM GMBH, 35614 Asslar (DE)
(72) Erfinder: HOFMANN, Jan, 35305 Grünberg (DE); SCHWEIGHÖFER, Michael, 35641 Schöffengrund (DE)
(74) Vertreter: Manitz Finsterwald Patent- und Rechtsanwaltspartnerschaft mbB

(56) Entgegenhaltungen:
- EP-A2- 2 228 540
- CN-A- 108 930 656
- US-A1- 2008 309 071
- US-A1- 2016 195 095

## Beschreibung

Die Erfindung betrifft ein Vakuumsystem mit einer als Split-Flow-Pumpe ausgebildeten Vakuumpumpe und einem Rezipienten, die jeweils eine Funktionsseite aufweisen, und mit einer Montageeinrichtung zur Montage der Vakuumpumpe an den Rezipienten mit einander zugewandten Funktionsseiten.

Das Anbringen von Vakuumpumpen an Rezipienten ist in der Praxis häufig problematisch. Gründe hierfür können insbesondere das große Gewicht der Vakuumpumpe und die baulichen Gegebenheiten sein, welche die Zugänglichkeit des Einbauortes erschweren. Bekannte Montagehilfen sind entweder teuer oder leiden an anderen Unzulänglichkeiten. Viele Lösungen sind nur unter ganz bestimmten Bedingungen einsetzbar, erfordern viel Kraft oder können leicht zu Beschädigungen der Pumpe führen.

Aus der EP 2 228 540 A2 ist eine Anordnung mit einer Vakuumpumpe und einem Rezipienten bekannt, welche über ihre Flansche miteinander verbundenen sind. Eine Kraftübertragungsstruktur überträgt eine Kraft von einer Einleitungsstelle an wenigstens einen in der Flanschverbindung liegenden Wirkpunkt.

Die US 2008/0309071 A1 offenbart eine Montageeinrichtung, die eine Befestigung einer rotationssymmetrischen Ansaugöffnung einer Vakuumpumpe an einem Rezipienten mittels eines drehbaren Befestigungsflansches vorsieht.

Die US 2016/0195095 A1 zeigt ein Montagesystem, bei dem ein Flansch einer Vakuumpumpe durch Kraftübertragungselemente angehoben und gegen einen Rezipienten gepresst wird.

Aufgabe der Erfindung ist es, eine Möglichkeit für eine einfache und kostengünstige Montage von Vakuumpumpen zu schaffen.

Die Lösung dieser Aufgabe erfolgt durch ein Vakuumsystem mit den Merkmalen des Anspruchs 1.

Erfindungsgemäß ist eine Montageeinrichtung des Vakuumsystems dazu ausgebildet, zunächst ein Abstützen, nämlich durch Einschieben, der Vakuumpumpe an dem Rezipienten und dann ein Befestigen der Vakuumpumpe an dem Rezipienten zu ermöglichen, wobei die Montageeinrichtung am Rezipienten wenigstens ein von dessen Funktionsseite abstehendes Stützorgan und an der Vakuumpumpe zumindest ein Gegenstück umfasst, das mit dem Stützorgan durch Einschieben von der Seite in Eingriff bringbar ist, um die Vakuumpumpe in einer Vorfixierstellung an dem Rezipienten abzustützen, und wobei die Montageeinrichtung zusätzlich zu dem Stützorgan und dem Gegenstück am Rezipienten und an der Vakuumpumpe ausgebildete Befestigungsmittel umfasst, mit denen die Vakuumpumpe entweder direkt in der Vorfixierstellung oder nach einem Überführen aus der Vorfixierstellung in eine Endfixierstellung an dem Rezipienten befestigbar ist.

Das erfindungsgemäße zweistufige Konzept - erst Abstützen und dann Befestigen - ist äußerst effizient, für praktisch alle Einbausituationen geeignet und zudem äußerst kostengünstig, da es mit simplen mechanischen Mitteln realisiert werden kann. Durch das Abstützen ist die Pumpe bereits von dem Rezipienten gehalten, d.h. der Benutzer braucht nicht mehr das gesamte Gewicht der Pumpe zu halten. Das Einschieben kann auf einfache Weise so realisiert werden, dass die Pumpe gegen ein Bewegen weg vom Rezipienten gesichert ist, die Pumpe also nicht versehentlich von selbst aus der abgestützten Vorfixierstellung herausgelangen kann. Bei in der Vorfixierstellung abgestützter Pumpe kann sich der Benutzer folglich auf die endgültige Befestigung der Pumpe am Rezipienten konzentrieren. Insbesondere ist es hierbei lediglich erforderlich, die Pumpe mit einer Hand zu halten und gegebenenfalls in eine von der Vorfixierstellung verschiedene Endfixierstellung zu überführen. Dann kann die Pumpe mit den jeweiligen Befestigungsmitteln endgültig am Rezipienten befestigt werden, womit Vakuumpumpe und Rezipient vakuumdicht miteinander verbunden sind.

Der Eingriff zwischen Stützorgan des Rezipienten und Gegenstück der Vakuumpumpe, der durch das Einschieben hergestellt wird, ist derart verriegelnd, dass die Pumpe gegen ein Bewegen weg vom Rezipienten gesichert ist. Dies schließt nicht aus, dass die Pumpe in der abgestützten Vorfixierstellung noch in einem gewissen Ausmaß relativ zum Rezipienten bewegbar ist. Insbesondere kann eine solche Bewegbarkeit dazu dienen, die Pumpe aus der Vorfixierstellung in eine Endfixierstellung zu überführen, wobei ein solches Überführen aber kein zwingendes Merkmal der Erfindung ist.

Unter dem Begriff "Funktionsseite" ist jene Seite der Vakuumpumpe zu verstehen, die im jeweils endgültig montierten Zustand dem Rezipienten zugewandt ist. Entsprechend ist hinsichtlich des Rezipienten unter dem Begriff "Funktionsseite" jene Seite des Rezipienten zu verstehen, die im jeweils endgültig montierten Zustand der Vakuumpumpe zugewandt ist. Der Begriff "Funktionsseite" stellt also keine Beschränkung hinsichtlich der konkreten Ausgestaltung der betreffenden Seite der Vakuumpumpe oder des Rezipienten dar, bedeutet also keine Einschränkung auf bestimmte Funktionsteile oder Funktionsbereiche. Bei einer Vakuumpumpe beispielsweise kann eine Seite eine oder mehrere Vakuum- oder Ansaugöffnungen aufweisen, wobei die gegenüberliegende Seite der Vakuumpumpe ebenfalls mit Funktionsöffnungen, beispielsweise sogenannten Anzapfungen, versehen sein kann. Die Erfindung kann auch für die Montage der Vakuumpumpe an einen Rezipienten ausgebildet sein, bei der diese gegenüberliegende, z.B. mit den Anzapfungen versehene Seite die Funktionsseite im Sinne der vorliegenden Offenbarung bildet. Insbesondere kann sowohl eine Vakuumpumpe als auch ein Rezipient mehr als eine Funktionsseite im Sinne der vorliegenden Offenbarung aufweisen.

Auch der Begriff "Rezipient" ist folglich breit zu verstehen. Es muss sich nicht um eine Einrichtung handeln, die zu evakuieren ist. Grundsätzlich kann jede Einrichtung, an die eine Vakuumpumpe zu welchem Zweck auch immer zu montieren ist, ein Rezipient im Sinne der vorliegenden Offenbarung sein.

Gemäß einem nicht beanspruchten Beispiel ist die Vakuumpumpe aus einer durch Einhängen oder Einschieben erreichten Vorfixierstellung durch eine Schwenkbewegung in eine von der Vorfixierstellung verschiedene Endfixierstellung überführbar. Insbesondere erfolgt dabei die Schwenkbewegung um eine Schwenkachse, die durch den Abstützbereich verläuft, welcher durch das Stützorgan des Rezipienten und das am Stützorgan abgestützte Gegenstück der Vakuumpumpe gebildet ist. Die Pumpe kann also im eingehängten oder eingeschobenen Zustand um den Stützbereich verschwenkbar sein, um die beiden Funktionsseiten in Anlage miteinander zu bringen, woraufhin die endgültige Befestigung mittels der Befestigungselemente erfolgt.

Wie bereits erwähnt, ist eine wie auch immer geartete Überführung der Vakuumpumpe aus der Vorfixierstellung in eine Endfixierstellung in Abhängigkeit von der konkreten Ausgestaltung der Montageeinrichtung möglich, aber nicht zwingend. Die bestimmungsgemäße Relativlage der beiden Funktionsseiten, in welcher die endgültige Befestigung der Vakuumpumpe am Rezipienten erfolgt, kann auch bereits in der durch das Einhängen oder Einschieben erreichten Vorfixierstellung gegeben sein.

Die Funktionsseiten der Vakuumpumpe und des Rezipienten können jeweils wenigstens einen Funktionsbereich aufweisen, beispielsweise eine Ansaugöffnung oder einen Anschluss, wobei zur vakuumdichten Verbindung zwischen Pumpe und Rezipient die Funktionsbereiche mit Dichtmitteln versehen sein können, insbesondere mit speziell ausgebildeten Dichtflächen und/oder separaten Dichtelementen wie beispielsweise O-Ringen aus Elastomermaterial. Entweder bereits in der Vorfixierstellung oder in der Endfixierstellung sind die Funktionsseiten der Vakuumpumpe und des Rezipienten und somit deren Funktionsbereiche und Dichtmittel korrekt relativ zueinander ausgerichtet, so dass durch das endgültige Befestigen der Vakuumpumpe am Rezipienten die vakuumdichte Verbindung hergestellt und insbesondere die bestimmungsgemäße Verpressung der O-Ringe erreicht wird.

Gemäß einem weiteren nicht beanspruchten Beispiel ist zumindest ein Teil der Befestigungsmittel mit Abstand von der Schwenkachse angeordnet, um welche die Schwenkbewegung zum Überführen der Vakuumpumpe aus der Vorfixierstellung in die Endfixierstellung erfolgt. Die Befestigung der Vakuumpumpe und deren Abstützung erfolgen also an unterschiedlichen Stellen. Dies schließt aber nicht aus, dass die Befestigung zum Teil auch im Bereich der Abstützung erfolgen kann.

Zur Umsetzung des vorstehend beschriebenen, nicht beanspruchten Einhängekonzepts kann insbesondere vorgesehen sein, dass das Stützorgan des Rezipienten einen von dessen Funktionsseite abstehenden Bolzen mit einem von der Funktionsseite beabstandeten Verriegelungskopf umfasst, wobei das Gegenstück der Vakuumpumpe einen zwischen Funktionsseite und Verriegelungskopf des Rezipienten steckbaren Einhängeabschnitt mit einer Ausnehmung für den Bolzen umfasst. Bevorzugt weist der Rezipient mehrere mit Abstand voneinander angeordnete Stützorgane auf, für welche die Vakuumpumpe jeweils einen Einhängeabschnitt mit entsprechender Ausnehmung aufweist. Zwei mit ausreichend Abstand voneinander angeordnete Stützorgane können in vielen Fällen ausreichend sein.

Derartige Stützorgane können auf denkbar einfache und kostengünstige Weise jeweils durch eine Schraube realisiert werden, die so weit in eine Gewindeöffnung des Rezipienten geschraubt wird, dass der Schraubenkopf sich im jeweils gewünschten Abstand von der Funktionsseite befindet. Der Schraubenschaft bildet dann den Bolzen, in den das Gegenstück der Vakuumpumpe mit der Ausnehmung eingreift. Insbesondere kann das Stützorgan eine Schraube mit Flansch sein, die als sehr billiges, einfaches Normteil erhältlich ist, beispielsweise nach der DIN 6921.

Das erfindungsgemäße Einschiebekonzept wird hingegen dadurch umgesetzt, dass das Stützorgan des Rezipienten zumindest eine Stützschiene mit einer Stützfläche und einem von der Funktionsseite beabstandeten Verriegelungssteg umfasst, wobei das Gegenstück der Vakuumpumpe einen zwischen Funktionsseite und Verriegelungssteg des Rezipienten auf der Stützfläche verschiebbaren Einschiebesteg umfasst. Auf eine derartige Stützschiene kann die Vakuumpumpe einfach mit ihrem Einschiebesteg aufgeschoben werden, bis die Vorfixierstellung erreicht ist. Hierfür kann ein Endanschlag vorgesehen sein.

Gemäß einem nicht beanspruchten Beispiel kann die Vakuumpumpe mit ihrem Einschiebesteg in die Stützschiene eingehängt werden, wobei der Verriegelungssteg der Stützschiene wiederum eine Bewegung der Pumpe weg vom Rezipienten verhindert und so die abgestützte Stellung sichert. Die Montageeinrichtung kann folglich sowohl ein Einschieben als auch ein Einhängen ermöglichen. Wird die Pumpe eingehängt, fungiert der Einschiebesteg als Einhängesteg. Es kann dann wiederum vorgesehen sein, dass die Pumpe durch Verschwenken aus der eingeschobenen oder eingehängten Vorfixierstellung in eine Endfixierstellung zu überführen ist.

Die Umsetzung eines solchen Einhängekonzepts mittels Stützschiene und Einschiebesteg ist dann möglich, wenn lediglich eine einseitige Abstützung erfolgt. Das erfindungsgemäße Einschiebekonzept kann auch mittels einer beidseitigen Abstützung realisiert werden, bei der zwei parallel mit Abstand voneinander angeordnete Stützschienen vorhanden sind. In diesem Fall kann die Vorfixierstellung ausschließlich durch Einschieben der Vakuumpumpe erreicht werden.

Unabhängig davon, ob eine einseitige Abstützung mit einer Stützschiene oder eine zweiseitige Abstützung mit zwei parallel verlaufenden Stützschienen realisiert wird, kommt eine Stützschiene mit von der Funktionsseite beabstandetem Verriegelungssteg insbesondere bei einer sogenannten Seitenmontage zum Einsatz, bei der die Funktionsseiten bei bestimmungsgemäßer Orientierung von Rezipient und Vakuumpumpe zumindest im Wesentlichen vertikal verlaufen.

Alternativ zu einer derartigen Seitenmontage ist auch eine sogenannte Überkopfmontage möglich, bei der die Funktionsseiten bei bestimmungsgemäßer Orientierung von Rezipient und Vakuumpumpe zumindest im Wesentlichen horizontal verlaufen. Bei einer solchen Überkopfmontage mit nach unten weisender Funktionsseite des Rezipienten kommt bevorzugt das erfindungsgemäße Einschiebekonzept zum Einsatz, und zwar vorzugsweise mit zwei parallel verlaufenden Stützschienen, bei denen jeweils die Stützfläche von der Funktionsseite beabstandet ist.

Erfindungsgemäß ist vorgesehen, dass das Stützorgan des Rezipienten zumindest eine Stützschiene mit einer von der Funktionsseite beabstandeten Stützfläche umfasst, wobei das Gegenstück der Vakuumpumpe einen auf der Stützfläche verschiebbaren Einschiebesteg umfasst.

Die Stützfläche verläuft schräg zur Funktionsseite mit ausgehend von einem Eintrittsbereich abnehmendem Abstand zwischen Stützfläche und Funktionsseite. Eine derartige "Auflauframpe" kann insbesondere bei einer Überkopfmontage das Einschieben der Pumpe beträchtlich erleichtern, da diese zunächst schräg von unten eingeführt werden kann. Der Verlauf der Stützfläche kann derart gewählt werden, dass sich am Ende des Einschiebevorgangs der hintere Bereich der Funktionsseite in einem vorgegebenen Abstand zur Funktionsseite des Rezipienten befindet und die Pumpe lediglich noch im vorderen Bereich etwas angehoben zu werden braucht, um die Pumpe in die Endfixierstellung zu schwenken und anschließend endgültig zu befestigen.

Das Erreichen der Vorfixierstellung kann wiederum durch einen Endanschlag markiert werden, der die Einschubtiefe exakt auf das für die jeweilige korrekte Relativlage von Pumpe und Rezipient erforderliche Maß beschränkt.

Es kann also vorgesehen sein, dass für eine Seitenmontage mit bei bestimmungsgemäßer Orientierung zumindest im Wesentlichen vertikal verlaufenden Funktionsstellen die Montageeinrichtung für ein lediglich einseitiges Abstützen oder für ein zweiseitiges Abstützen ausgebildet ist. In einer möglichen Ausgestaltung wird die Pumpe lediglich einseitig abgestützt und vor der endgültigen Befestigung aus der abgestützten Vorfixierstellung in eine Endfixierstellung verschwenkt.

Für eine Überkopfmontage mit bei bestimmungsgemäßer Orientierung zumindest im Wesentlichen horizontal verlaufenden Funktionsseiten ist die Montageeinrichtung bevorzugt für ein zweiseitiges Abstützen ausgebildet. Dabei kann das endgültige Befestigen der Pumpe am Rezipienten direkt in der Vorfixierstellung nach Überführen in eine von der Vorfixierstellung verschiedene Endfixierstellung erfolgen.

Gemäß einem Ausführungsbeispiel weist die Vakuumpumpe eine Längserstreckung mit einer parallel zu einem Pumpenrotor verlaufenden Längsachse und einer quer zur Längsachse verlaufenden Stirnseite auf, wobei ein für ein lediglich einseitiges Abstützen vorgesehenes Gegenstück der Vakuumpumpe im Bereich eines stirnseitigen Endes der parallel zur Längsachse verlaufenden Funktionsseite angeordnet ist. Die Stirnseite kann insbesondere von einer Anschlussseite eines an einem Gehäuseteil angebrachten Unterteils gebildet werden.

Die Anordnung des Gegenstücks im Bereich des stirnseitigen Endes der Vakuumpumpe ist insbesondere dann von Vorteil, wenn bei einer Vertikalmontage die Vakuumpumpe mit bei bestimmungsgemäßer Orientierung vertikal verlaufender Längsachse gemäß einem nicht beanspruchten Beispiel am Rezipienten eingehängt wird. Das Einhängen kann hierbei nämlich an einer vergleichsweise weit von den Dichtflächen bzw. Dichtelementen der Funktionsseiten entfernten Stelle erfolgen.

Die Vakuumpumpe kann entlang einer Längsachse aufeinanderfolgend ein Gehäuseteil und ein separates, mit dem Gehäuseteil verbundenes Unterteil umfassen, wobei das Gegenstück der Vakuumpumpe an dem Unterteil oder an einem parallel zur Längsachse verlaufenden Flansch des Gehäuseteils angeordnet ist.

Das erfindungsgemäße Montagekonzept kann folglich auch bei derartigen Pumpen sowohl für eine vertikale Montage mit vertikal verlaufender Längsachse als auch für eine horizontale Montage mit horizontal verlaufender Längsachse zum Einsatz kommen.

Mit dem Begriff "Unterteil" wird eine separate Einheit bezeichnet, die an dem die pumpwirksamen Bestandteile der Vakuumpumpe beinhaltenden Gehäuse angebracht ist und andere Komponenten als die pumpwirksamen Bestandteile enthalten sowie mit externen Anschlüssen versehen sein kann. Insbesondere können im Unterteil elektrische und elektronische Komponenten untergebracht sein. Das Unterteil kann zudem zur Anbindung eines Steuerteils dienen.

Gemäß einem weiteren Ausführungsbeispiel ist an von den Funktionsseiten verschiedenen Anschlussseiten der Vakuumpumpe und des Rezipienten zumindest ein Paar einander zugeordneter Anschlüsse ausgebildet, deren Verbindung durch das Einschieben der Vakuumpumpe herstellbar ist.

Hierbei kann in vorteilhafter Weise der Vorgang des Einhängens oder Einschiebens zum Herstellen der Vorfixierstellung gleichzeitig dazu benutzt werden, eine oder mehrere Anschlussverbindungen herzustellen. Hierbei wird folglich der Umstand ausgenutzt, dass die zum Einschieben ausgebildete Montageeinrichtung mit dem Erreichen der Vorfixierstellung bereits eine korrekte Relativlage zwischen Vakuumpumpe und Rezipient sicherstellt.

Ferner kann eine Vakuumpumpe für ein Vakuumsystem der hierin beschriebenen Art eine Funktionsseite und zumindest ein Gegenstück umfassen, das dazu ausgebildet ist, mit einem jeweiligen Stützorgan eines Rezipienten zusammenzuwirken, und zwar entweder im Sinne des nicht beanspruchten Einhängekonzepts oder des erfindungsgemäßen Einschiebekonzepts.

Bei der Vakuumpumpe handelt es sich um eine sogenannte Split-Flow-Pumpe, die eine Längserstreckung mit einer parallel zu einem Pumpenrotor verlaufenden Längsachse aufweist, wobei die Split-Flow-Pumpe zumindest zwei an der Funktionsseite in Längsrichtung mit Abstand angeordnete Ansaugöffnungen aufweist, über welche die Split-Flow-Pumpe im montierten Zustand mit einer oder mehreren Kammern eines zu evakuierenden Rezipienten in Verbindung steht. Derartige Ansaugöffnungen einer Split-Flow-Pumpe werden auch als Ports bezeichnet.

Eine Vakuumpumpe, insbesondere für ein Vakuumsystem der hierin beschriebenen Art, kann außerdem eine Funktionsseite aufweisen, in der wenigstens ein Funktionsbereich, insbesondere eine Ansaugöffnung oder ein Anschluss, angeordnet oder ausgebildet ist, wobei der Funktionsbereich zumindest teilweise von einer Erhebung umgeben ist, die von einer umliegenden Fläche der Funktionsseite absteht und um die ein ringförmiges Dichtelement gelegt oder gespannt ist.

Bei dem ringförmigen Dichtelement handelt es sich insbesondere um einen O-Ring aus einem Elastomermaterial.

Indem das Dichtelement um eine abstehende Erhebung gelegt oder gespannt wird, ist es nicht mehr erforderlich, in der Funktionsseite der Pumpe eine Aufnahmenut für das Dichtelement herzustellen. Dies stellt einen großen Vorteil dar, da die Herstellung derartiger Nuten vergleichsweise viel Zeit benötigt und kostenintensiv ist. Dies liegt insbesondere daran, dass üblicherweise derartige Nuten mittels eines Schaftfräsers hergestellt werden. Die geringe Breite derartiger Nuten erfordert den Einsatz kleiner Fräser typischerweise mit Durchmessern zwischen 1 und 6 mm. Eine solche Bearbeitung ist es, die für den relativ großen Zeitaufwand bei der Nutherstellung verantwortlich ist.

Dies hat den Vorteil, dass die Funktionsseite mit einem vergleichsweise großen Werkzeug bearbeitet werden kann, welches beispielsweise einen Durchmesser zwischen 20 und 100 mm besitzt. Hierdurch können vergleichsweise große Messerköpfe zum Einsatz kommen, die eine besonders wirtschaftliche spanende Bearbeitung ermöglichen.

Besonders vorteilhaft bei dieser Art der Bearbeitung ist, dass einer Seitenwand einer bei der Bearbeitung der Funktionsseite stehenbleibenden Erhebung gleich die jeweils gewünschte Form gegeben werden kann. So kann beispielsweise ein durch die Erhebung gebildeter Absatz auf der Funktionsseite z.B. mit einer seitlichen Hinterschneidung versehen werden. Eine solche Hinterschneidung kann bei Verwendung einer entsprechenden Werkzeuggeometrie gleichzeitig mit der Zerspanung der jeweils bearbeiteten Fläche eingebracht werden.

Es ist also vorgesehen, dass das ringförmige Dichtelement nicht in einer Nut angeordnet ist. Insbesondere bedeutet dies, dass das Dichtelement an seiner von der Erhebung abgewandten Seite freiliegt. Es hat sich herausgestellt, dass für eine korrekte und sichere Positionierung von ringförmigen Dichtelementen keine Nuten erforderlich sind, sondern dass es genügt, wenn das Dichtelement um die jeweilige Erhebung gelegt oder gespannt ist.

Es ist bevorzugt, grundsätzlich aber nicht zwingend erforderlich, dass die Erhebung den jeweiligen Funktionsbereich vollständig umgibt, die Erhebung also um den Funktionsbereich herum geschlossen ist.

Wie bereits erwähnt, kann die vom Funktionsbereich abgewandte und somit dem Dichtelement zugewandte Außenwand der Erhebung mit einem grundsätzlich beliebigen Verlauf versehen werden. So kann die Außenwand beispielsweise zumindest im Wesentlichen senkrecht zur Funktionsseite verlaufen. Alternativ kann die Außenwand mit einer Hinterschneidung versehen sein, in welche das Dichtelement teilweise hineinragt. Die Hinterschneidung kann beispielsweise als Teil-Schwalbenschwanznut ausgebildet sein, insbesondere als sogenannter halber Schwalbenschwanz.

Bevorzugt umfasst die Funktionsseite eine ebene Fläche, von welcher die Erhebung absteht.

Des Weiteren ist es bevorzugt, wenn die gegenüber der Funktionsseite erhöhte Seite der Erhebung eine ebene Fläche umfasst. Die ebene Fläche der Erhebung kann parallel zu einer ebenen Fläche der Funktionsseite verlaufen, von welcher die Erhebung absteht.

Die Oberflächenrauigkeit der Fläche, von welcher die Erhebung absteht und an welcher das Dichtelement anliegt, ist bevorzugt mit einer Oberflächenrauigkeit von maximal Ra = 3,6 versehen.

Das Dichtkonzept ermöglicht eine vakuumtechnisch dichte Verbindung zwischen der Pumpe und einem jeweiligen Rezipienten, mit der insbesondere Leckraten von weniger als 5 x 10⁻⁷ mbar l/s sichergestellt werden können.

Als Material für das Dichtelement kommt beispielsweise Fluorkautschuk (abgekürzt FKM) in Frage. Grundsätzlich kann das Dichtelement aus einem beliebigen Elastomermaterial gefertigt sein.

Die Erfindung wird im Folgenden beispielhaft unter Bezugnahme auf die Zeichnung beschrieben. Es zeigen:
- Fig. 1 bis 8: verschiedene Varianten eines Vakuumsystems, bei denen eine Vakuumpumpe an einem Rezipienten entweder eingehängt oder eingeschoben wird, und
- Fig. 9 bis 11: eine Vakuumpumpe mit einem beispielhaften Dichtungskonzept.

Bei allen in den Figuren dargestellten Vakuumpumpen 11 handelt es sich jeweils um eine sogenannte Split-Flow-Vakuumpumpe, mit der in einer oder mehreren Kammern eines Rezipienten 13 ein Hochvakuum oder Ultrahochvakuum hergestellt werden kann. Bevorzugt umfasst die Vakuumpumpe 11 zumindest einen eine Längsachse 29 definierenden Pumpenrotor, der die rotierenden Teile eines oder mehrerer Pumpabschnitte trägt. Zumindest ein Pumpabschnitt der Vakuumpumpe 11 ist vorzugsweise ein Turbomolekularpumpabschnitt.

Die Vakuumpumpe 11 umfasst ein langgestrecktes Gehäuseteil 25, an welchem stirnseitig ein Unterteil 27 befestigt ist, das unter anderem mit verschiedenen Anschlüssen und einem Steuerteil versehen ist. Dieser Aufbau einer Split-Flow-Vakuumpumpe ist grundsätzlich bekannt, so dass hierauf nicht näher eingegangen zu werden braucht.

Das Vakuumsystem gemäß einem nicht beanspruchten Beispiel, wie in Fig. 1 dargestellt, ist für eine Vertikalmontage mit im montierten Zustand zumindest im Wesentlichen vertikal verlaufender Längsachse 29 ausgebildet. Eine Montageeinrichtung umfasst am Rezipienten 13 zwei mit Abstand voneinander angeordnete Stützorgane 17, die jeweils von einer in die Funktionsseite 13b des Rezipienten 13 eingeschraubten Schraube mit Bolzen 17a und Verriegelungskopf 17b gebildet sind. Wie im Einleitungsteil erwähnt, können für diese Schrauben 17 einfache billige Standard- oder Normschrauben mit Flansch verwendet werden. Dies gilt auch für die nachstehend erläuterten Varianten.

Gegenstücke der Vakuumpumpe 11 für die Stützorgane 17 des Rezipienten 13 sind von Ausnehmungen 15 gebildet, die in einem Gegenflansch 15a am Unterteil 27 der Pumpe 11 ausgebildet sind. Die Ausnehmungen 15 sind in Richtung der Längsachse 29 der Pumpe 11 nach unten offen, so dass - wie die Abbildung unten links in Fig. 1 zeigt - die Pumpe 11 in vertikaler Ausrichtung montiert werden kann. Dies erfolgt durch Einhängen der Pumpe 11 mit den Ausnehmungen 15 von oben in die Schrauben 17, wobei die Ausnehmungen 15 mit den Bolzen 17a in Eingriff gelangen. Im eingehängten Zustand ist die Pumpe 11 durch die Schraubenköpfe 17b verriegelt, d.h. gegen eine Bewegung weg vom Rezipienten 13 gesichert.

Je nach konkreter Ausgestaltung dieser Montageeinrichtung 15, 17 können in dieser Vorfixierstellung, in der die Pumpe 11 bereits am Rezipienten 13 abgestützt ist, die beiden Funktionsseiten 11a, 13a parallel zueinander verlaufen und über hier nicht dargestellte Dichtflächen oder Dichtelemente aneinander anliegen. Alternativ kann, wie in Fig. 1 die Abbildung links unten zeigt, noch eine geringfügige, durch einen Pfeil angedeutete Schwenkbewegung um den von den Stützorganen 17 und den Gegenstücken 15 gebildeten Abstützbereich herum erfolgen, um die Pumpe 11 von der abgestützten Vorfixierstellung in eine Endfixierstellung mit parallel zueinander verlaufenden Funktionsseiten 11a, 13a zu überführen.

Die Schwenkachse 23 ist in der Abbildung unten rechts in Fig. 1 durch eine gestrichelte Linie angedeutet.

Für die in der Endfixierstellung erfolgende endgültige Befestigung der Pumpe 11 am Rezipienten 13 umfasst die Montageeinrichtung Befestigungsmittel. Diese werden an der Vakuumpumpe 11 von zwei parallel zur Längsachse 29 verlaufenden Flanschen 19 gebildet, die am Gehäuseteil 25 befestigt oder einstückig mit diesem ausgebildet sowie mit Öffnungen 19a für Befestigungsschrauben 20 versehen sind. An der Funktionsseite 13a des Rezipienten 13 sind entsprechende Gewindeöffnungen ausgebildet, in welche die Befestigungsschrauben 20 eingeschraubt werden können. Den endgültig befestigten Montagezustand zeigt die Abbildung unten rechts in Fig. 1.

Wie Fig. 1 außerdem zeigt, kann dieses Montagekonzept gleichzeitig dazu benutzt werden, Anschlussverbindungen zwischen Vakuumpumpe 11 und Rezipient 13 herzustellen. Die nach unten weisende Stirnseite 31 des Unterteils 27 ist unter anderem mit einem Anschluss 35 versehen, dem ein Anschluss 37 an einer entsprechenden Anschlussseite 33 des Rezipienten 13 zugeordnet ist. Dieser rezipientenseitige Anschluss 37 ist mit einem Dichtelement 37a versehen. Durch Einhängen der Pumpe 11 am Rezipienten 13 wird der Anschluss 35 der Pumpe 11 mit dem Anschluss 37 des Rezipienten 13 in bestimmungsgemäßer Weise verbunden. In der Abbildung unten links in Fig. 1 ist der Abstand zwischen den beiden Anschlussseiten 31, 33 zur Veranschaulichung dieses Anschlusskonzepts übermäßig groß dargestellt.

Wenn die Pumpe 11 am Rezipienten 13 eingehängt ist, befinden sich Pumpe 11 und Rezipient 13 bezüglich der Einhängerichtung - hier der vertikalen Richtung - bereits in der endgültigen Relativstellung. Dieser Umstand kann in vorteilhafter Weise dadurch ausgenutzt werden, dass die Befestigungsmittel 19, 19a der Pumpe 11 und die hier nicht dargestellten Gewindeöffnungen, welche die Befestigungsmittel des Rezipienten 13 bilden, im eingehängten Zustand miteinander ausgerichtet sind. Hierdurch braucht der Benutzer nach dem Einhängen und Verschwenken der Pumpe 11 in die Endfixierstellung lediglich noch die Befestigungsschrauben 20 einzuschrauben, ohne zuvor für eine korrekte Ausrichtung der Pumpe 11 sorgen zu müssen.

Fig. 2 zeigt eine nicht beanspruchte Variante, bei der die Vakuumpumpe 11 wiederum am Rezipienten 13 eingehängt wird, hier allerdings mit horizontal verlaufender Längsachse 29. Der parallel zur Längsachse 29 verlaufende Gegenflansch 15a des Gehäuseteils 25 ist mit drei Ausnehmungen versehen, wobei die beiden äußeren Ausnehmungen 15 die Gegenstücke für die wiederum als Schrauben ausgebildeten Stützorgane 17 des Rezipienten 13 bilden. Eine mittlere Ausnehmung dient nicht zum Abstützen der Pumpe 11 in der Vorfixierstellung, sondern zur Aufnahme einer Befestigungsschraube 20, mit der die Pumpe 11 im Bereich des Gegenflansches 15a am Rezipienten 13 befestigt wird. An der gegenüberliegenden Seite der Pumpe 11 ist analog zum Ausführungsbeispiel der Fig. 1 ein hier nicht dargestellter Flansch vorgesehen, der mit Öffnungen versehen ist, über welche die Pumpe 11 auch oben an den Rezipienten 13 geschraubt werden kann, nachdem die Pumpe 11 eingehängt und aus dieser Vorfixierstellung in die Endfixierstellung geschwenkt worden ist.

Fig. 3 zeigt eine nicht beanspruchte weitere Variante, bei der wiederum eine Vertikalmontage mit in vertikaler Richtung verlaufender Längsachse 29 der Pumpe 11 erfolgt. Im Unterschied zum Ausführungsbeispiel der Fig. 1 sind die hier die Gegenstücke bildenden Ausnehmungen 15 am dem Unterteil 27 entgegengesetzten Stirnende des Gehäuseteils 25 ausgebildet. Die Pumpe 11 wird hier also mit dem Unterteil 27 nach oben vertikal montiert und hierzu - insoweit wie beim Ausführungsbeispiel der Fig. 1 - am Rezipienten 13 eingehängt, gegebenenfalls verschwenkt und anschließend an seitlichen Flanschen 19 mittels Befestigungsschrauben 20 am Rezipienten 13 befestigt.

Die Fig. 4 und 5 zeigen eine mögliche Ausgestaltung eines nicht beanspruchten Einschiebekonzepts, hier bei Seitenmontage mit einseitiger Abstützung durch eine am Rezipienten 13 angebrachte Stützschiene 17.

Die Stützschiene 17 ist hier an die Funktionsseite 13a des Rezipienten 13 geschraubt und umfasst eine senkrecht zur Funktionsseite 13a orientierte, in Längsrichtung verlaufende Stützfläche 17c sowie einen von der Funktionsseite 13a beabstandeten Verriegelungssteg 17d, der die Stützfläche 17c begrenzt.

Der hier rein schematisch dargestellte Rezipient 13 besitzt drei Kammern, die mittels der Vakuumpumpe 11 zu evakuieren sind und hierzu über in die Funktionsseite 13a mündende Funktionsöffnungen 13b mit entsprechenden, hier nicht dargestellten Ansaugöffnungen in der Funktionsseite 11a der Vakuumpumpe 11 ausgerichtet sind, wenn die Pumpe 11 in bestimmungsgemäßer Weise am Rezipienten 13 montiert ist.

Zur Montage der Vakuumpumpe 11 wird diese mit einem parallel zur Längsachse 29 verlaufenden, hier nicht dargestellten Einschiebesteg auf die Stützschiene 17 geschoben und nach Erreichen der aufgeschobenen Vorfixierstellung gegen die Funktionsseite 13a des Rezipienten 13 geschwenkt, woraufhin über den an der Oberseite des Gehäuseteils 25 vorgesehenen Befestigungssteg 19 ein Verschrauben mit dem Rezipienten 13 erfolgen kann, um die Pumpe 11 endgültig am Rezipienten 13 zu befestigen. Gewindeöffnungen 21 in der Funktionsseite 13a des Rezipienten 13, der erwähnte Befestigungssteg 19, darin ausgebildete Befestigungsöffnungen 19a sowie Befestigungsschrauben 20 bilden die Befestigungsmittel der Montagevorrichtung in diesem nicht beanspruchten Beispiel.

Beispielsweise am Ende der Stützschiene 17 kann der Rezipient 13 mit einem Endanschlag versehen sein, an welchem die Vakuumpumpe 11 im vollständig aufgeschobenen Zustand anliegt und der dem Benutzer das Erreichen der korrekten Vorfixierstellung anzeigt, in der die Gewindeöffnungen 21 am Rezipienten 13 mit den Befestigungsöffnungen 19a am Befestigungsflansch 19 der Vakuumpumpe 11 ausgerichtet sind.

Die Fig. 6, 7 und 8 zeigen in verschiedenen Darstellungen eines erfindungsgemä-βen Einschiebekonzepts für Überkopfmontage mit zweiseitiger Abstützung für die Vakuumpumpe 11.

Der Rezipient 13 ist an seiner nach unten weisenden Funktionsseite 13a mit zwei Stützschienen 17 versehen, die jeweils eine von der Funktionsseite 13a beabstandete, schräg zur Funktionsseite 13a verlaufende Stützfläche 17c aufweisen.

Hierdurch variiert der Abstand zwischen Stützfläche 17c und Funktionsseite 13a derart, dass dieser Abstand ausgehend von einem in der mittleren Darstellung der Fig. 6 links befindlichen Eintrittsbereich nach rechts abnimmt. Am Ende dieser von den Stützflächen 17c gebildeten Auflauframpen ist jeweils ein Endanschlag 39 für die Vakuumpumpe 11 angeordnet.

Die untere Darstellung in Fig. 6 zeigt den Beginn des Aufschiebens der Vakuumpumpe 11, die an ihrer Funktionsseite 11a mit seitlich vorstehenden Einschiebestegen versehen ist, die hier jeweils das Gegenstück 15 für das von der jeweiligen Stützschiene des Rezipienten 13 gebildete Stützorgan 17 darstellen.

Fig. 7 zeigt die Vorfixierstellung, in der die Vakuumpumpe 17 vollständig eingeschoben ist und an den Endanschlägen 39 anliegt.

In dieser Vorfixierstellung verlaufen die beiden Funktionsseiten von Pumpe 11 und Rezipient 13 noch nicht parallel zueinander, wobei aber jeweils am Endbereich des Einschubstegs 15 ausgebildete Befestigungsöffnungen 19a mit jeweiligen Gewindeöffnungen an der Funktionsseite 13a des Rezipienten 13 ausgerichtet sind, so dass die Pumpe 11 aus dieser abgestützten Vorfixierstellung lediglich gegen die Funktionsseite 13a des Rezipienten 13 geschwenkt zu werden braucht (durch den Pfeil in Fig. 7 angedeutet), um anschließend mittels Befestigungsschrauben 20 (vgl. Fig. 8) an den Rezipienten 13 geschraubt zu werden, um auf diese Weise die Pumpe 11 endgültig am Rezipienten 13 zu befestigen.

Die mit den schrägen Stützflächen 17c versehenen Stützschienen 17 sind wiederum mit der Funktionsseite 13a des Rezipienten 13 verschraubt. Die Befestigungsschrauben 22 sind insbesondere in der oberen Darstellung der Fig. 8 zu erkennen.

Die vorstehenden Erläuterungen zeigen, dass die für das Abstützen, nämlich das Einhängen oder Einschieben, sowie für das Befestigen erforderlichen Bauteile und Geometrien auf denkbar einfache und kostengünstige Weise realisiert werden können. Die Stützorgane - Schrauben oder Schienen - brauchen in den erläuterten Ausführungsbeispielen lediglich an die Funktionsseite 13a des Rezipienten 13 geschraubt zu werden. An der Vakuumpumpe 11 brauchen lediglich langgestreckte Flansche oder Stege, gegebenenfalls mit Ausnehmungen oder Öffnungen, vorgesehen zu werden. Diese Flansche oder Stege können bereits bei der Herstellung der Pumpe 11 beispielsweise am Gehäuseteil 25 oder an einem Unterteil 27 ausgebildet oder nachträglich angebracht werden.

Bei dem beispielhaften Dichtungskonzept gemäß den Fig. 9 bis 11 sind zur vakuumdichten Abdichtung von Ansaugöffnungen 11b der Vakuumpumpe 11 keine in umlaufenden schmalen Nuten angeordneten Dichtelemente vorgesehen. Stattdessen sind die Ansaugöffnungen 11b jeweils von einer Erhebung 51 vollständig umgeben, die einen Absatz bildet, der von einer umliegenden ebenen Fläche 53 der Funktionsseite 11a absteht.

Hierdurch ist an den Ansaugöffnungen 11b jeweils ein umlaufender Anlagebereich vorhanden, der von der Außenwand 57 der Erhebung 51 gebildet wird. An diesem Anlagebereich kann - wie Fig. 10 und 11 zeigen - ein beispielsweise aus einem Elastomer hergestellter O-Ring anliegen, der um die Erhebung 51 gespannt ist.

Wie Fig. 10 zeigt, kann bei der Herstellung der die Ansaugöffnungen 11b umgebenden ebenen Fläche 53, bei der die Erhebungen 51 stehengelassen werden, gleichzeitig eine jeweils gewünschte Formgebung der Außenwände 57 erfolgen. **In** einer möglichen Ausführungsform werden hierbei die Erhebungen 51 jeweils an ihrer Außenwand 57 mit einer Hinterschneidung 59 versehen. Hierdurch werden die jeweils um eine Erhebung 51 gespannten Ringdichtungen 55 sicher an der jeweiligen Erhebung 51 gehalten.

Wie Fig. 10 außerdem zeigt, steht die in die Hinterschneidung 59 hinein vorstehende Ringdichtung 55 im noch nicht am Rezipienten montierten Zustand über eine parallel zur umliegenden Fläche 53 verlaufende, erhöhte Seite 61 der Erhebung 51 vor.

Fig. 11 zeigt den fertigen Montagezustand, in welchem die Vakuumpumpe 11 an den Rezipienten 13 geschraubt ist und die um die Erhebungen 51 umlaufenden Ringdichtungen 55 in bestimmungsgemäßer Weise zwischen der die Erhebungen 51 umgebenden ebenen Fläche 53 und einer Gegendichtfläche des Rezipienten 13 verpresst sind.

Der montierte Zustand gemäß Fig. 11 kann durch das Montagekonzept hergestellt worden sein, wie es vorstehend in Verbindung mit den Fig. 1 bis 9 beschrieben worden ist.

### Bezugszeichenliste

- 11: Vakuumpumpe
- 11a: Funktionsseite der Vakuumpumpe
- 11b: Funktionsbereich der Vakuumpumpe
- 13: Rezipient
- 13a: Funktionsseite des Rezipienten
- 13b: Funktionsöffnung des Rezipienten
- 15: Gegenstück an der Vakuumpumpe
- 15a: Gegenflansch
- 17: Stützorgan am Rezipienten
- 17a: Bolzen
- 17b: Verriegelungskopf
- 17c: Stützfläche
- 17d: Verriegelungssteg
- 19: Befestigungsmittel an der Vakuumpumpe
- 19a: Öffnung
- 20: Befestigungsschraube
- 21: Befestigungsmittel am Rezipienten
- 22: Befestigungsschraube
- 23: Schwenkachse
- 25: Gehäuseteil
- 27: Unterteil
- 29: Längsachse
- 31: Stirnseite der Vakuumpumpe
- 33: Anschlussseite des Rezipienten
- 35: Anschluss der Vakuumpumpe
- 37: Anschluss des Rezipienten
- 37a: Dichtelement
- 39: Endanschlag
- 51: Erhebung
- 53: umliegende Fläche
- 55: Dichtelement
- 57: Außenwand
- 59: Hinterschneidung
- 61: erhöhte Seite

### Bezugszeichenliste

- 11: Vakuumpumpe
- 11a: Funktionsseite der Vakuumpumpe
- 11b: Funktionsbereich der Vakuumpumpe
- 13: Rezipient
- 13a: Funktionsseite des Rezipienten
- 13b: Funktionsöffnung des Rezipienten
- 15: Gegenstück an der Vakuumpumpe
- 15a: Gegenflansch
- 17: Stützorgan am Rezipienten
- 17a: Bolzen
- 17b: Verriegelungskopf
- 17c: Stützfläche
- 17d: Verriegelungssteg
- 19: Befestigungsmittel an der Vakuumpumpe
- 19a: Öffnung
- 20: Befestigungsschraube
- 21: Befestigungsmittel am Rezipienten
- 22: Befestigungsschraube
- 23: Schwenkachse
- 25: Gehäuseteil
- 27: Unterteil
- 29: Längsachse
- 31: Stirnseite der Vakuumpumpe
- 33: Anschlussseite des Rezipienten
- 35: Anschluss der Vakuumpumpe
- 37: Anschluss des Rezipienten
- 37a: Dichtelement
- 39: Endanschlag
- 51: Erhebung
- 53: umliegende Fläche
- 55: Dichtelement
- 57: Außenwand
- 59: Hinterschneidung
- 61: erhöhte Seite

## Patentansprüche

1. Vakuumsystem mit einer als Split-Flow-Pumpe ausgebildeten Vakuumpumpe (11) und einem Rezipienten (13), die jeweils eine Funktionsseite (11a, 13a) aufweisen, und mit einer Montageeinrichtung (15, 17) zur, bevorzugt vakuumdichten, Montage der Vakuumpumpe (11) an den Rezipienten (13) mit einander zugewandten Funktionsseiten (11a, 13a),
wobei die Montageeinrichtung (15, 17) dazu ausgebildet ist, zunächst ein Abstützen, nämlich durch Einschieben, der Vakuumpumpe (11) an dem Rezipienten (13) und dann ein Befestigen der Vakuumpumpe an dem Rezipienten zu ermöglichen,
wobei die Montageeinrichtung am Rezipienten (13) wenigstens ein von dessen Funktionsseite (13a) abstehendes Stützorgan (17) und an der Vakuumpumpe (11) zumindest ein Gegenstück (15) umfasst, das mit dem Stützorgan (17) durch Einschieben von der Seite in Eingriff bringbar ist, um die Vakuumpumpe (11) in einer Vorfixierstellung an dem Rezipienten (13) abzustützen,
wobei der Eingriff zwischen dem Stützorgan (17) und dem Gegenstück (15) derart verriegelnd ist, dass die Vakuumpumpe (11) gegen ein Bewegen weg von dem Rezipienten (13) gesichert ist,
wobei die Montageeinrichtung zusätzlich zu dem Stützorgan (17) und dem Gegenstück (15) am Rezipienten (13) und an der Vakuumpumpe (11) ausgebildete Befestigungsmittel (19, 21) umfasst, mit denen die Vakuumpumpe (11) entweder direkt in der Vorfixierstellung oder nach einem Überführen aus der Vorfixierstellung in eine Endfixierstellung an dem Rezipienten (13) befestigbar ist,
wobei das Stützorgan (17) des Rezipienten (13) zumindest eine Stützschiene mit einer von der Funktionsseite (13a) beabstandeten Stützfläche (17c) umfasst, und wobei das Gegenstück (15) der Vakuumpumpe (11) einen auf der Stützfläche (17c) verschiebbaren Einschiebesteg umfasst, und
wobei die Stützfläche (17c) schräg zur Funktionsseite (13a) mit ausgehend von einem Eintrittsbereich abnehmendem Abstand zwischen Stützfläche (17c) und Funktionsseite (13a) verläuft.

2. Vakuumsystem nach Anspruch 1,
wobei für eine Seitenmontage mit bei bestimmungsgemäßer Orientierung zumindest im Wesentlichen vertikal verlaufenden Funktionsseiten (11a, 13a) die Montageeinrichtung (15, 17) für ein lediglich einseitiges Abstützen und insbesondere ein Befestigen nach einem Überführen aus der Vorfixierstellung in die Endfixierstellung ausgebildet ist, oder
wobei für eine Überkopfmontage mit bei bestimmungsgemäßer Orientierung zumindest im Wesentlichen horizontal verlaufenden Funktionsseiten (11a, 13a) die Montageeinrichtung (15, 17) für ein zweiseitiges Abstützen und insbesondere ein Befestigen direkt in der Vorfixierstellung ohne Überführen in eine von der Vorfixierstellung verschiedene Endfixierstellung ausgebildet ist.

3. Vakuumsystem nach Anspruch 1 oder 2,
wobei die Vakuumpumpe (11) entlang einer Längsachse (29) aufeinanderfolgend ein Gehäuseteil (25) und ein separates, mit dem Gehäuseteil (25) verbundenes Unterteil (27) umfasst, wobei das Gegenstück (15) der Vakuumpumpe (11) an dem Unterteil (27) oder an einem parallel zur Längsachse (29) verlaufenden Flansch des Gehäuseteils angeordnet ist.

4. Vakuumsystem nach einem der vorhergehenden Ansprüche,
wobei in den Funktionsseiten (11a, 13a) der Vakuumpumpe (11) und des Rezipienten (13) zumindest ein Paar einander zugeordneter Funktionsöffnungen (11b, 13b) ausgebildet ist, die bei am Rezipienten (13) abgestützter Vakuumpumpe (11) bereits vor dem Befestigen miteinander ausgerichtet sind.

## Claims

1. A vacuum system comprising a vacuum pump (11) configured as a split-flow pump and a recipient (13), which each have a functional side (11a, 13a), and an assembly device (15, 17) for assembling the vacuum pump (11), preferably in a vacuum-tight manner, at the recipient (13) with mutually facing functional sides (11a, 13a),
wherein the assembly device (15, 17) is configured to first enable a support, namely by a pushing in, of the vacuum pump (11) at the recipient (13) and then a fastening of the vacuum pump to the recipient,
wherein the assembly device comprises, at the recipient (13), at least one support member (17) projecting from the functional side (13a) of the recipient (13) and, at the vacuum pump (11), at least one counterpart (15) which can be brought into engagement with the support member (17) by a pushing in from the side in order to support the vacuum pump (11) in a pre-fixing position at the recipient (13),
wherein the engagement between the support member (17) and the counterpart (15) is of such a locking kind that the vacuum pump (11) is secured against a movement away from the recipient (13),
wherein the assembly device comprises, in addition to the support member (17) and the counterpart (15), fastening means (19, 21) which are formed at the recipient (13) and at the vacuum pump (11) and with which the vacuum pump (11) can be fastened to the recipient (13) either directly in the pre-fixing position or after a transfer from the pre-fixing position into a final fixing position,
wherein the support member (17) of the recipient (13) comprises at least one support rail having a support surface (17c) spaced apart from the functional side (13a), and wherein the counterpart (15) of the vacuum pump (11) comprises an insertion web which can be displaced on the support surface (17c), and
wherein the support surface (17c) extends obliquely to the functional side (13a) with a distance between the support surface (17c) and the functional side (13a) that decreases, starting from an entry region.

2. A vacuum system according to claim 1,
wherein, for a side assembly with functional sides (11a, 13a) extending at least substantially vertically in the intended orientation, the assembly device (15, 17) is configured for an only one-sided support and in particular for a fastening after a transfer from the pre-fixing position into the final fixing position, or
wherein, for an overhead assembly with functional sides (11a, 13a) extending at least substantially horizontally in the intended orientation, the assembly device (15, 17) is configured for a two-sided support and in particular for a fastening directly in the pre-fixing position without a transfer into a final fixing position which is different from the pre-fixing position.

3. A vacuum system according to claim 1 or 2,
wherein the vacuum pump (11) comprises a housing part (25) and a separate lower part (27), which is connected to the housing part (25), following one another along a longitudinal axis (29), wherein the counterpart (15) of the vacuum pump (11) is arranged at the lower part (27) or at a flange of the housing part, said flange extending parallel to the longitudinal axis (29).

4. A vacuum system according to any one of the preceding claims,
wherein, in the functional sides (11a, 13a) of the vacuum pump (11) and of the recipient (13), at least one pair of mutually associated functional openings (11b, 13b) is formed that, when the vacuum pump (11) is supported at the recipient (13), are already aligned with one another before the fastening.

## Revendications

1. Système à vide comprenant une pompe à vide (11), réalisée sous la forme d'une pompe à flux divisé, et un récipient (13) qui présentent chacun une face fonctionnelle (11a, 13a), et comprenant un dispositif de montage (15, 17) pour le montage, de préférence étanche au vide, de la pompe à vide (11) sur le récipient (13), les faces fonctionnelles (11a, 13a) étant tournées l'une vers l'autre,
dans lequel
le dispositif de montage (15, 17) est conçu pour permettre d'abord un support, à savoir par insertion, de la pompe à vide (11) sur le récipient (13), puis une fixation de la pompe à vide sur le récipient,
le dispositif de montage comprend, au niveau du récipient (13), au moins un organe de support (17) qui dépasse de sa face fonctionnelle (13a), et, au niveau de la pompe à vide (11), au moins une contre-pièce (15) qui peut être mise en prise avec l'organe de support (17) par insertion par le côté afin de supporter la pompe à vide (11) dans une position de pré-fixation sur le récipient (13),
la mise en prise entre l'organe de support (17) et la contre-pièce (15) assure un verrouillage tel que la pompe à vide (11) est empêchée de s'éloigner du récipient (13),
le dispositif de montage comprend, en plus de l'organe de support (17) et de la contre-pièce (15), des moyens de fixation (19, 21) réalisés au niveau du récipient (13) et de la pompe à vide (11), à l'aide desquels la pompe à vide (11) peut être fixée sur le récipient (13) soit directement dans la position de pré-fixation, soit après un transfert de la position de pré-fixation vers une position de fixation finale,
l'organe de support (17) du récipient (13) comprend au moins une barre de support ayant une surface de support (17c) espacée de la face fonctionnelle (13a), et la contre-pièce (15) de la pompe à vide (11) comprend une barrette d'insertion pouvant coulisser sur la surface de support (17c), et la surface de support (17c) s'étend en oblique par rapport à la face fonctionnelle (13a), la distance entre la surface de support (17c) et la face fonctionnelle (13a) décroissant à partir d'une zone d'entrée.

2. Système à vide selon la revendication 1,
dans lequel, pour un montage par le côté, les faces fonctionnelles (11a, 13a) s'étendant au moins sensiblement verticalement selon l'orientation prévue, le dispositif de montage (15, 17) est conçu pour un support seulement unilatéral et en particulier pour une fixation après un transfert de la position de pré-fixation à la position de fixation finale, ou
pour un montage par le haut, les faces fonctionnelles (11a, 13a) s'étendant au moins sensiblement horizontalement selon l'orientation prévue, le dispositif de montage (15, 17) est conçu pour un support bilatéral et en particulier pour une fixation directement dans la position de pré-fixation, sans transfert vers une position de fixation finale différente de la position de pré-fixation.

3. Système à vide selon la revendication 1 ou 2,
dans lequel la pompe à vide (11) comprend, le long d'un axe longitudinal (29), successivement une partie de carter (25) et une partie inférieure séparée (27) reliée à la partie de carter (25), la contre-pièce (15) de la pompe à vide (11) étant disposée sur la partie inférieure (27) ou sur une bride de la partie de carter s'étendant parallèlement à l'axe longitudinal (29).

4. Système à vide selon l'une des revendications précédentes,
dans lequel les faces fonctionnelles (11a, 13a) de la pompe à vide (11) et du récipient (13) présentent au moins une paire d'ouvertures fonctionnelles (11b, 13b) associées l'une à l'autre, qui, lorsque la pompe à vide (11) est supportée sur le récipient (13), sont alignées l'une par rapport à l'autre déjà avant la fixation.
